# EUROPÄISCHE PATENTANMELDUNG

(11) **EP 0 438 972 A1**
(43) Veröffentlichungstag der Anmeldung: **31.07.1991**
(21) Anmeldenummer: 90810868.1
(22) Anmeldetag: 12.11.1990
(51) Int. Cl.: D03J 1/00, B65H 19/28

(54) **Warenbaumwechsler an Webmaschinen**

(30) Priorität: 24.01.1990 CH 223/90
(71) Anmelder: GEBRÜDER SULZER AKTIENGESELLSCHAFT, CH-8401 Winterthur (CH)
(72) Erfinder: Veith, Günter, W-7420 Münsingen-Dottingen (DE); Raaijmakers, Tonny, CH-84006 Winterthur (CH)

(57) **Zusammenfassung**

Die Erfindung betrifft einen Warenbaumwechsler an Webmaschinen, der einen vollen Warenbaum (14) durch einen leeren Warenbaum (7) ersetzt und der zusammen mit der Webmaschine (1) als Element eine Warenbaumwickelstation (2), eine Aufnahmevorrichtung (3) für volle Warenbäume, eine Aufnahmevorrichtung (4) für leere Warenbäume, eine Schneidvorrichtung (5) und Transferelemente (20) aufweist. Ein gekrümmter Einsteckkeil (8), der mit einer Seite über einen bestimmten Winkelbereich (9) an der Mantelfläche des leeren Warenbaumes anliegt, schiebt durch eine relative Drehung (18) zwischen sich und einem Anpresselement (11) um die Achse des leeren Warenbaumes (7) einen durch Schnitt entstandenen Tuchanfang in Form einer Schlaufe (12) unter ein zum Warenbaum hin vorgespanntes federndes Anpresselement (11). Durch Zurückfahren vom Einsteckkeil (8) gegenüber dem Anpresselement (11) verbleibt die Tuchschlaufe (12) zwischen Anpresselement (11) und Warenbaum (7). Sobald die Tuchschlaufe (12) überwickelt ist, kann das volle Abziehmoment vom leeren Warenbaum (7) auf das auflaufende Tuch (13) übertragen werden. Anpresselemente können sein; das unter Vorspannung auf den leeren Warebaum (7) auflaufende Tuch (13) oder federnde Bleche (16), die in der Mantelfläche des leeren Warenbaumes (7) angeordnet sind.

## Beschreibung

Die Erfindung betrifft einen Warenbaumwechsler an Webmaschine, der einen vollen Warenbaum durch einen leeren Warenbaum ersetzt und der zusammen mit der Webmaschine als Elemente aufweist
- eine Warenbaumwickelstation, in der mit vorgegebenem Drehmoment ein leer eingelegter Warenbaum in Richtung des auflaufenden Tuchs angetrieben wird,
- eine Aufnahmevorrichtung für volle Warenbäume in einer Transportvorrichtung,
- eine Aufnahmevorrichtung für leere Warenbäume in einer Transportvorrichtung,
- eine Schneidvorrichtung, die quer zur Laufrichtung das Tuch zwischen Warenbaumwickelstation und der Aufnahmevorrichtung für volle Warenbäume schneidet,
- Transferelemente, die die Warenbäume aus der Transportvorrichtung heraus oder in die Transportvorrichtung hinein bewegen.

Ein Warenbaumwechsler ist in der belgischen Patentschrift 1 000 684 A-4 beschrieben. Als Anwickelelemente werden ein Keil mit Doppelkontur von Warenbaum und Auflagerolle sowie Klebstreifen auf dem leeren Warenbaum gezeigt. Für die sichere Mitnahme eines abgeschnittenen Tuches ist die Haftwirkung von Klebstreifen notwendig, was neben dem Aufbringen des Streifens eine zusätzliche Abhängigkeit mit sich bringt, indem die Klebwirkung von der Lagerzeit, von Temperatur und Feuchte der Umgebung sowie von der Art des Gewebes abhängig ist.

Hier schafft die Erfindung Abhilfe. Sie zeigt andere, vorteilhafte Lösungen für das sichere Anwickeln eines neuen Warenbaumes in einer Webmaschine oder in einem angedockten Warenbaumwechsler. Gemäss der Erfindung wird die Aufgabe dadurch gelöst, dass ein gekrümmter Einsteckkeil, der mit einer Seite über einen bestimmten Winkelbereich an der Mantelfläche des leeren Warenbaums anliegt, durch eine relative Drehung zwischen Einsteckkeil und einem Anpresselement um die Achse des leeren Warenbaums einen durch Schnitt entstandenen Tuchanfang in Form einer Schlaufe unter ein am Warenbaum anliegendes und zum Warenbaum hin vorgespanntes, federndes Anpresselement schiebt und der in entgegengesetzter Relativbewegung zum leeren Warenbaum durch Drehung um dessen Achse zurückfahrbar ist, wobei die Tuchschlaufe aufgrund ihrer höheren Reibung zum Warenbaum und zum Anpresselement zwischen diesen beiden verbleibt.

Die Vorteile der Erfindung liegen darin, dass das Anwickeln durch die Verwendung von kinematisch verknüpften, festen Elementen mit einer hohen Wiederholbarkeitsrate und wirtschaftlich automatisierbar erfolgt.

Im folgenden wird die Erfindung anhand von Ausführungsbeispielen beschrieben. Es zeigen:
- Fig. 1: den schematischen Längsschnitt einer Webmaschine mit Warenbaumwechsler;
- Fig. 2, 3, 4: das schematische Anwickeln eines konventionellen Warenbaumes mit durchgehend zylindrischer Mantelfläche;
- Fig. 5, 6, 7: das schematische Anwickeln eines Warenbaumes, der federnde Einsteckbleche in seiner Mantelfläche aufweist;
- Fig. 8: das schematische Anwickeln eines konventionellen Warenbaumes in einer Webmaschine mit Hilfe eines zusätzlichen Auslegers, der die Schneid- und Anwickelelemente trägt.

In den Figuren ist ein Warenbaumwechsler an einer Webmaschine 1 gezeigt, der einen vollen Warenbaum durch einen leeren Warenbaum ersetzt und der zusammen mit der Webmaschine als Elemente aufweist
- eine Warenbaumwickelstration 2, in der mit vorgegebenem Drehmoment ein leer eingelegter Warenbaum in Richtung des auflaufendes Tuchs angetrieben wird,
- eine Aufnahmevorrichtung 3 für volle Warenbäume in einer Transportvorrichtung 6,
- eine Aufnahmevorrichtung 4 für leere Warenbäume in einer Transportvorrichtung 6,
- eine Schneidvorrichtung 5, die quer zur Laufrichtung das Tuch zwischen Warenbaumwickelstation 2 und der Aufnahmnevorrichtung 3 für volle Warenbäume schneidet,
- Transferelemente 20, die die Warenbäume aus der Transportvorrichtung heraus oder in die Transportvorrichtung hinein bewegen.

Erfindungsgemäss schiebt ein gekrümmter Einsteckkeil 8, der mit einer Seite über einen bestimmten Winkelbereich 9 an der Mantelfläche 10 des leeren Warenbaumes 7 anliegt, durch eine relative Drehung zwischen Einsteckkeil 8 und einem Anpresselement 11 um die Achse des leeren Warenbaumes 7 einen durch Schnitt entstandenen Tuchanfang in Form einer Schlaufe 12 unter ein am Warenbaum anliegendes und zum Warenbaum hin vorgespanntes, federndes Anpresselement 11 und ist in entgegengesetzter Relativbewegung zum leeren Warenbaum 7 durch Drehung um dessen Achse zurückfahrbar, wobei die Tuchschlaufe 12 aufgrund ihrer höhren Reibung zum Warenbaum und zum Anpresselement 11 zwischen diesen beiden verbleibt. Die Funktionstüchtigkeit des gekrümmten Einsteckkeils 8 wird durch eine glatte Oberfläche erhöht, indem beim Ausziehen des Einsteckkeils 8 nur reduzierte Reibungskräfte zum eingesteckten Tuch 13 auftreten.

Entsprechend den Figuren ist der folgende Ablauf vorgesehen:
Ein Warenbaumwechsler dockt mit einer Transportvorrichtung 6 an der Webmaschine 1 an und greift den vollen Warenbaum 14 an seinen Wellenenden in der Warenbaumwickelstation 2 mit Transferelementen 20, um ihn in die Aufnahmevorrichtung 3 der Transportvorrichtung 6 zu führen. Dort wird der volle Warenbaum 14 mit einem über Rutschkupplung begrenzten Drehmoment weiter in Aufwickelrichtung gedreht, während die Transferelemente 20 einen leeren Warenbaum 7 aus einer Aufnahmevorrichtung 4 für leere Warenbäume in eine vorgegebene Position zum EiKsteckkeil 8 bringen, die so angeordnet ist, dass das durch die Aufnahmevorrichtung 3 mit einstellbarem Drehmoment vorgespannte Tuch 13 die Schnittbahn der ausserhalb des Tuches angeordneten Schneideinrichtung 5 kreuzt. Das Tuch 13 wird unter Vorspannung quer zu seiner Laufrichtung durch die Schneideinrichtung getrennt. Das Tuchende zum vollen Warenbaum 14 wird von diesem fertig aufgewickelt, während der durch Schnitt entstandene neue Tuchanfang in Form einer Schlaufe 12 von einem Einsteckkeil 8 unter ein am leeren Warenbaum 7 angeliegendes Anpresselement 11 geschoben wird.

In den Fig. 2, 3, 4 ist eine Ausführung gezeigt, bei der der leere Warenbaum 7 mit dem auf- und ablaufenden Tuch 13 an einem Einsteckkeil 8 über einen Winkelbereich 9 anliegt. Ausserdem pressen der Einsteckkeil 8 und/oder Mitnahmerollen 15 das Tuch an den leeren Warenbaum und drehen mit dem Winkelbetrag 18 um die Achse des leeren Warenbaums 7 in Auflaufrichtung 19 , wobei die Mitnahmerollen 15 ein einstellbares Drehmoment für die Mitnahme in Auflaufrichtung aufweisen. Das auflaufende Tuch 13 ist über die Mitnahmerollen und die durch Umschlingung entstehende Reibung am Warenbaum vorgespannt, wenn die Schnittposition, wie in Fig. 3 gezeigt, erreicht wird. Die Vorspannung wird durch einen Drehantrieb mit Rutschkupplung in der Aufnahmevorrichtung 3 am vollen Warenbaum erzeugt. Beim Weiterdrehen vom Einsteckkeil 8 und Mitnahmerollen 15 bleibt das Tuch 13 vorgespannt, wenn der Einsteckkeil 8 mit Tuchschlaufe 12 in der Auflaufgeschwindigkeit des Tuches darunterfährt, wenn er das Tuch 13 nach aussen radial vospannt und wenn er es zum Klemmelement 11 macht, welches die Tuchschlaufe 12 beim relativen Zurückdrehen des Einsteckkeils 8 an den Warenbaum 7 presst. Falls Anpressrollen 15 vorhanden sind, rollen diese beim Zurückfahren des Einsteckkeils 8 unter radialer Vorspannung am Warenbaum 7 ab, ohne jedoch ein Mitnahmemoment entgegen der Auflaufrichtung 19 zu erzeugen, was mit einem Freilauf 25 erreicht wird. Während des Einlegens des leeren Wareumbaumes 7 und der nachfolgenden Wickel- und Einsteckoperationen unterstützen die Transferelemente 20 den Ablauf durch eine einstellbare Drehbewegung an den Aufnahmestellen für den Warenbaum 7, wobei die Drehbewegung durch ein vorgegebenes Rutschmoment beschränkt ist. Während der Drehung des Einsteckkeils 8 in Auflaufrichtung wird ein zum Schneiden idealer Punkt erreicht, wenn das Tuch 13 an dessen Aussenrundung anfängt anzuliegen. Von diesem Moment an genügt eine Fortsetzung der Drehung mit einer Geschwindigkeit, die etwa der halben Auflaufgeschwindigkeit des Tuches entspricht, um für eine bestimmte Zeit das Tuch zwischen dem vollen und dem leeren Warenbaum im Stillstand zu halten, was einen Schnitt annähernd quer zum Tuch ermöglicht, ohne die Auflaufbewegung auf dem leeren Warenbaum 7 zu unterbrechen. Das durch Schnitt entstandene Tuchende wird mit einem Drehantrieb der Aufnahmevorrichtung 3 auf den vollen Warenbaum aufgewickelt.

Während der relativen Drehung 18 von Einsteckkeil 8 und der Mitnahmerollen 15 um die Achse des leeren Warenbaums 7 dreht dieser von den Transfertlementen 20 angetrieben um seine eigene Achse mit der Auflaufgeschwindigkeit des Tuches. Beim Einstecken der Tuchschlaufe 12 im Anpressbereich 11 ergibt sich die Uebergabe der Schlaufe sobald die Einsteckgeschwindigkeit des Einsteckkeils 8 kleiner als die Auflaugeschwindigkeit des Tuches 13 ist. Das Ueberwickeln der Tuchschlaufe 12 um einen vorbestimmten Winkel wird von dem Drehantrieb der Transferelemente 20 vorgenommen, bevor sie den aufgewickelten Warenbaum 7 der Warenbaumwickelstation 2 der Webmaschine 1 übergeben.

Eine weitere Ausführung besteht entsprechend Fig. 8 darin, den leeren Warenbaum 7 ohne Zwischenhalt in die Warenbaumwickelstation 2 der Webmaschine einzulegen und den Einsteckkeil 8 und die Mitnahmerollen 15 über einen Ausleger 21 des Warenbaumwechslers zusammen mit der Schneidvorrichtung 5 an die Webmaschine zu führen, damit die Warenbaumwickelstation 2 den leeren Warenbaum 7 von Anfang an treibt. Durch die Anpresskraft der Mitnahmerollen 15 mit Freilauf 20 ist die Drehbewegung des Warenbaums 7 ebenfalls auf die Auflaufgeschwindigkeit des Tuches 13 begrenzt. Um den Schnitt einerseits nicht zu nah an die Webmaschine zu legen und um andererseits keine grossen Abfallstücke zu erzeugen, wird der Einsteckkeil 8 erst nach dem Aufliegen der Anpressrollen 15 mit doppelten Schwenkhebeln 22 an den leer eingelegten Warenbaum 7 geschwenkt, um das Tuch während des Schneides ruhig zu halten und anschliessend die Tuchschlaufe dem Umfang des Warenbaums 7 folgend einzustecken.

Eine andere Ausführung ist in den Fig. 5, 6, 7 gezeigt. Der leere Warenbaum 7 wird mit den Transferelementen 20 an den entgegen der Auflaufrichtung 19 wirkenden Einsteckkeil 8 gepresst. Das Tuch ist im Bereich der Schneidvorrichtung 5 stillgesetzt und wird durch den Drehantrieb der Aufnahmevorrichtung 3 zum vollen Warenbaum für das Schneiden gestrafft. Während des Schneides hängt das von der Webmaschine weiter zugelieferte Tuch 13 in einem Bogen zum leeren Warenbaum durch. Der leere Warenbaum besitzt Anpresselemente 11, die in Form von Blattfedern 16, die in der Mantelfläche liegen und die in Auflaufrichtung 19 zum Einsteckkeil 8 hin einen vorstehenden konischen Einlauf 17 aufweisen. Die Transferelemente 20 drehen mit ihrem Drehantrieb den Warenbaum 7 in Auflaufrichtung 19 um seine Achse. Der Einsteckkeil 8 schiebt sich um einen Drehwinkel 18 mit dem Tuch, das eine Schlaufe 12 um ihn bildet, unter die Blattfedern 16. Anschliessend wird der leere Warenbaum 7 entgegen der Auflaufrichtung 19 zurückgedreht, bis der Einsteckkeil 8 wieder freigegeben ist, während die Blattfedern die Tuchschlaufe 12 zurückhalten und an den Warenbaum 7 pressen. Die Distanz zwischen Warenbaum 7 und Einsteckkeil 8 wird soweit auf einen Abstand 24 vergrössert, dass der Warenbaum ohne Erzeugen von Vorspannung am auflaufenden Tuch 13 in Auflaufrichtung drehen kann, bis mindestens die Blattfedern vom auflaufenden Tuch 13 überdeckt sind, bevor das Tuch sich zu spannen anfängt, um dann durch eine Rutschkupplung im Drehmoment begrenzt mit der Geschwindigkeit des auflaufenden Tuches 13 weiterzudrehen. Das Tuch ist durch die Blattfedern und die Haltewirkung der mehr als einmaligen Umschlingung auf dem Warenbaum 7 verankert. Die Drehbewegung zum Anwickeln des lose durchängenden Tuches 13 kann sowohl durch den Drehantrieb der Transferelemente 20 als auch durch den Wickelantrieb in der Warenbaumwickelstation 2 vorgenommen werden, wenn der Abstand 24 von vorneherein so gross bemessen ist, dass die Transferelemente 20 den Warenbaum vor dem Festwickeln in die Warenbaumwickelstation 2 einlegen.

Nachdem der angewickelte leere Warenbaum 7 in der Warenbaumwickelstation 2 das Aufwickeln übernommen hat, sind Transfertelemente 20 und etwaige Ausleger 21 frei, um in die Transportvorrichtung zurück zu schwenken. Der Warenbaumwechsler koppelt von der Webmaschine ab und verschiebt sich, um den vollen Warenbaum 14 abzuliefern und um einen leeren Warenbaum 7 für den nächsten Einsatz zu ergänzen.

## Patentansprüche

1. Warenbaumwechsler an Webmaschine, der einen vollen Warenbaum durch einen leeren Warenbaum ersetzt und der zusammen mit der Webmaschine als Elemente aufweist
- eine Warenbaumwickelstation (2), in der mit vorgegebenem Drehmoment ein leer eingelegter Warenbaum in Richtung des auflaufenden Tuchs angetrieben wird,
- eine Aufnahmevorrichtung (3) für volle Warenbäume in einer Transportvorrichtung (6),
- eine Aufnahmevorrichtung (4) für leere Warenbäume in einer Transportvorrichtung (6),
- eine Schneidvorrichtung (5), die quer zur Laufrichtung das Tuch zwischen Warenbaumwickelstation (2) und der Aufnahmevorrichtung (3) für volle Warenbäume schneidet,
- Transferelemente (20), die die Warenbäume aus der Transportvorrichtung heraus oder in die Transportvorrichtung hinein bewegen,
dadurch gekennzeichnet, dass ein gekrümmter Einsteckkeil (8), der mit einer Seite über einen bestimmten Winkelbereich (9) an der Mantelfläche (10) des leeren Warenbaums (7) anliegt, durch eine relative Drehung (18) zwischen Einsteckkeil (8) und einem Anpresselement (11) um die Achse des leeren Warenbaums (7) einen durch Schnitt entstandenen Tuchanfang in Form einer Schlaufe (12) unter ein am Warenbaum anliegendes und zum Warenbaum hin vorgespanntes, federndes Anpresselement (11) schiebt und der in entgegengesetzter Relativbewegung zum leeren Warenbaum (7) durch Drehung um dessen Achse zurückfahrbar ist, wobei die Tuchschlaufe (12) aufgrund ihrer höheren Reibung zum Warenbaum und zum Anpresselement (11) zwischen diesen beiden verbleibt.

2. Warenbaumwechsler nach Anspruch 1, dadurch gekennzeichnet, dass der Einsteckkeil (8) eine glatte, wenig Reibung verursachende Oberfläche aufweist.

3. Warenbaumwechsler nach Anspruch 1 und 2, dadurch gekennzeichnet, dass das Tuch (13) während dem Schneiden mit der Schneideinrichtung (5) zwischen Einsteckkeil (8) und dem vollen Warenbaum (14) in der Transportvorrichtung eine mechanische Vorspannung aufweist.

4. Warenbaumwechsler nach einem der Ansprüche 1 bis 3, dadurch gekennzeichnet, dass ein mit den Transferelementen (20) bewegter Warenbaum mit einem einstellbaren Drehmoment und mit einer einstellbaren Drehgeschwindigkeit um seine Achse drehbar ist.

5. Warenbaumwechsler nach einem der Ansprüche 1 bis 4, dadurch gekennzeichnet, dass das Anpresselement (11) aus dem auf dem leeren Warenbaum (7) auflaufenden Tuch (13) gebildet ist.

6. Warenbaumwechsler nach Anspruch 5, dadurch gekennzeichnet, dass mit dem Einsteckkeil (8) verbundene Mitnahmeelemente (15) das Tuch gegen den leer eingelegten Warenbaum (7) pressen, die bei einer schnelleren Drehung als der Warenbaum (7) um seine Achse in Auflaufrichtung dreht eine einstellbare Zugkraft am auflaufenden Tuch erzeugen und die während einer relativen Rückwärtsbewegung des Einsteckkeils (8) zur Warenbaumgegenfläche wie ein Freilauf keine Zugkraft entgegen der Auflaufrichtung erzeugen, sondern mit ihrer Anpresskraft die Mitnahme des Tuchs durch die Warenbaummantelfläche unterstützen.

7. Warenbaumwechsler nach Anspruch 5 und 6, dadurch gekennzeichnet, dass der Einsteckkeil (8) zeitweise mit kleinerer Umfangsgeschwindigkeit als das am Warenbaum (7) auflaufende Tuch um die Achse des Warenbaums dreht, um ein stehendes Tuch im Bereich der Schneidvorrichtung (5) zu erzeugen.

8. Warenbaumwechsler nach einem der Ansprüche 5 bis 7, dadurch gekennzeichnet, dass die am leeren Warenbaum (7) aufgebrachte Tuchschlaufe (12) bei Übergabe des Warenbaums an die Wickelstation (2) um einen vorgegebenen Winkel überwickelt ist und/ oder dass während der Übergabe Vorspannung im auflaufenden Tuch vorhanden ist.

9. Warenbaumwechsler nach einem der Ansprüche 1 bis 4, dadurch gekennzeichnet, dass das Anpresselement (11) aus federnden Blechen (16) in der Mantelfläche (10) des leeren Warenbaums gebildet ist, unter die der Einsteckkeil (8) das Tuch als Schlaufe relativ zum Warenbaum einschiebt.

10. Warenbaumwechsler nach Anspruch 9, dadurch gekennzeichnet, dass die Bleche (16) an ihrem Eintritt für den Einsteckkeil (8) einen konischen Einlauf (17) aufweisen, der zum Anwickeln des leeren Warenbaums (7) eine vorbestimmte Lage zum Einsteckkeil (8) einnimmt.

11. Warenbaumwechsler nach Anspruch 10, dadurch gekennzeichnet, dass die Mantelfläche (10) des leeren Warenbaums (7) unter dem konischen Einlauf (17) eine entsprechende Einbuchtung (23) aufweist, die ein Eintauchen des konischen Einlaufs (17) unter dem Druck von späteren Wickellagen gestattet.
